# EUROPÄISCHE PATENTSCHRIFT

(11) **EP 0 518 846 B1**
(45) Veröffentlichungstag und Bekanntmachung des Hinweises auf die Patenterteilung: **28.06.1995**
(21) Anmeldenummer: 92890123.0
(22) Anmeldetag: 20.05.1992
(51) Int. Cl.: B08B 1/04, B08B 1/02

(54) **Vorrichtung zum Reinigen von Profilen**
Cleaning device for profiles
Dispositif de nettoyage pour des profils

(30) Priorität: 12.06.1991 AT 1182/91
(43) Veröffentlichungstag der Anmeldung: 16.12.1992
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- FR-A- 2 653 682
- US-A- 2 218 913
- US-A- 4 139 921
- US-A- 4 741 783
- SOVIET INVENTIONS ILLUSTRATED Section PQ, Week K10, 13. April 1983 DerwentPublications Ltd., London, GB; Class P, Page 9, AN D3494K/10

## Beschreibung

Die Erfindung betrifft eine Vorrichtung zum Reinigen von wenigstens einfach gewinkelten Profilen mit drehangetriebenen Bürstwalzen, wobei Borsten oder Borstenbüschel der Bürstwalzen mit den Drehachsen der Bürstwalzen spitze Winkel einschließen.

Bisher ist es bekannt, zum Reinigen von Profilen, wie beispielsweise U-Profilen, L-Profilen od. dgl. Bürstwalzen zu verwenden, die senkrecht zur Drehachse ausgerichtete Borsten oder Borstenbüschel aufweisen. Bei diesen bekannten Vorrichtungen ist es notwendig Bürstwalzen vorzusehen, die oberhalb und unterhalb des zu reinigenden Profils angeordnet sind, sowie weitere Bürstwalzen vorzusehen, die um zu den vorgenannten Bürstwalzen senkrecht ausgerichtete Achsen drehbar sind, und die an den Schenkeln der U-Profile von innen und von außen her angreifen.

Wegen der Vielzahl von Bürstwalzen, die notwendig ist, damit die gesamte Oberfläche des zu reinigenden Profils bearbeitet (gereinigt) werden kann, sind die bekannten Vorrichtungen vergleichsweise aufwendig.

Aus der FR-A-2 653 682 ist eine Reinigungsvorrichtung mit den Merkmalen des einleitenden Teils des unabhängigen Anspruch 1 bekannt. Bei der FR-A-2 653 682 sind die Borsten der Bürstwalzen zur Drehachse derselben um verschiedene Winkel geneigt ausgerichtet. Daher ist die bekannte Vorrichtung auch nur für das Reinigen von Gegenständen mit ganz bestimmten, auf die Bürstwalzen abgestimmten Abmessungen geeignet. Überdies müssen die Gegenstände genau ausgerichtet durch die Vorrichtung bewegt werden.

Die US-A-4 139 921 beschreibt eine Vorrichtung zur Reinigung von Luftaustrittsdüsen von Trockenvorrichtungen, wobei sich die Vorrichtung mit den Bürsten entlang der Düsen bewegt. Die Vorrichtung umfaßt zwei topfförmige Bürsten mit in entgegengesetzte Richtung weisende Borsten und außerhalb derselben angeordnet zwei scheibenförmige Bürsten mit radial nach außen weisenden Borsten. Alle Bürsten sind auf einer gemeinsamen Welle montiert.

Die Vorrichtung nach der US-A-4 139 921 ist speziell für die Reinigung von Düsen ausgelegt und zur Reinigung von Profilen nicht geeignet.

Der Erfindung liegt die Aufgabe zugrunde, eine Vorrichtung der eingangs genannten Gattung anzugeben, die einfacher aufgebaut ist und mit weniger Bürstwalzen das Auslangen findet und dennoch eine zuverlässige Reinigung aller Flächen des Profils gestattet.

Erfindungsgemäß wird diese Aufgabe dadurch gelöst, daß wenigstens zwei Bürstwalzen, bezogen auf die Förderrichtung des Profils durch die Vorrichtung, nacheinander angeordnet sind, daß alle Borsten oder Borstenbüschel jeder Bürstwalze mit der Drehachse der Bürstwalze einen einheitlichen, spitzen Winkel einschließen, daß alle Borsten oder Borstenbüschel einer Bürstwalze ausschließlich in die selbe Richtung geneigt sind und daß die Borsten oder Borstenbüschel der einen Bürstwalze in die eine und die Borsten oder Borstenbüschel der anderen Bürstwalze in die andere Richtung geneigt sind.

Da bei der erfindungsgemäßen Vorrichtung Bürstwalzen mit in entgegengesetzte Richtungen geneigten Borsten oder Borstenbüscheln vorgesehen sind, werden von diesen auch die Bereiche der Profile zuverlässig gereinigt, welche zur Drehachse der Bürstwalzen senkrecht ausgerichtet sind. Dadurch, daß die Borsten oder Borstenbüschel der Bürstwalzen in entgegengesetzte Richtungen geneigt sind, werden sowohl die Innen- als auch die Außenseiten der senkrecht zur Drehachse ausgerichteten Bereiche der Profile zuverlässig gereinigt.

Aber nicht nur die senkrecht zur Drehachse der Bürstwalzen ausgerichteten Bereiche der Profile können mit der erfindungsgemäßen Vorrichtung zuverlässig gereinigt werden, sondern auch die den Bürstwalzen zugekehrten, zu deren Drehachsen parallel ausgerichteten Bereiche der Profile, so daß alle den Bürstwalzen zugekehrten Flächen des Profils, ganz gleich, ob diese senkrecht oder parallel zur Drehachse der Bürstwalzen ausgerichtet sind, gereinigt werden können.

Falls gewünscht wird, auch die von den Bürstwalzen abgewendeten Bereiche der Profile zu reinigen, kann zusätzlich eine mit senkrecht zur Drehachse der Bürstwalze ausgerichteten Borsten oder Borstenbüscheln bestückte Bürstwalze vorgesehen sein.

In einer Ausführungsform der Erfindung kann vorgesehen sein, daß die mit schräg gestellten Borsten oder Borstenbüscheln bestückten Bereiche der Bürstwalzen zueinander versetzt angeordnet sind. Diese Ausführungsform hat beispielsweise beim Reinigen von U-Profilen den Vorteil, daß die Borstenbüschel bzw. Borsten weniger stark abgenützt werden, da im Bereich des Schenkels des Profils, der gerade nicht gereinigt wird, keine Borsten vorgesehen sind. Um dennoch eine zuverlässige Reinigung auch des zwischen den Stegen liegenden Bereiches des Schenkels des U-Profils zu gewährleisten, kann vorgesehen sein, daß sich die mit schräg gestellten Borsten bestückten Bereiche überlappen.

Weitere Einzelheiten, Merkmale und Vorteile der Erfindung ergeben sich aus der nachstehenden Beschreibung, in welcher auf die Zeichnungen Bezug genommen wird. Es zeigt:
Fig. 1 eine Vorrichtung zum Reinigen von Profilen in Seitenansicht,
Fig. 2 einen Schnitt längs der Linie II-II in Fig. 1,
Fig. 3 einen Schnitt längs der Linie III-III in Fig. 1,
Fig. 4 und 5 in Darstellungen analog jenen der Fig. 2 und 3 eine abgeänderte Ausführungsform und
Fig. 6 eine Ausführungsform mit schräggestellten Bürsten.

Eine in Fig. 1 gezeigte Vorrichtung zum Reinigen von wenigstens einfach gewinkelten Profilen 2 - im gezeigten Ausführungsbeispiel wird ein U-Profil gereinigt - besitzt einen Horizontalförderer, bestehend aus Förderrollen 1 oder ähnlichen Fördermitteln, welche das zu reinigende Profil 2 in Richtung des Pfeiles 3 durch die Vorrichtung bewegen. Oberhalb der Förderrollen 1 sind zwei Bürstwalzen 4 und 5 vorgesehen, die in einem nicht gezeigten Maschinengestell drehbar gelagert und mit einem Antrieb gekuppelt sind. Jeder der beiden Bürstwalzen 4 und 5 sind Sprühvorrichtungen 6 bzw. 7 für Reinigungsmittel zugeordnet. Diese Sprüheinrichtungen 6 und 7 spritzen Reinigungsmittel auf die Bürstwalzen 4 und 5 und/oder das Profil 2.

Im Anschluß an die Bürstwalzen 4 und 5 ist eine weitere, um eine zur Förderrichtung 3 senkrechte Achse 13, drehangetriebene Bürstwalze 8 vorgesehen, die auf der den Bürstenwalzen 4 und 5 gegenüberliegenden Seite des Profils 2 angreift. Auch der Bürstwalze 8 ist eine Sprüheinrichtung 9 für Reinigungsmittel zugeordnet.

Im Anschluß an die Bürstwalzen 4, 5 und 8 ist im gezeigten Ausführungsbeispiel noch eine Spüleinrichtung 10, 11, z.B. Düsen, aus denen eine Spülflüssigkeit auf das Profil 2 aufgebracht wird, um dieses zu spülen, und im Anschluß an diese eine Vorrichtung 12 zum Trocknen vorgesehen. Die Vorrichtung 12 zum Trocknen kann beispielsweise eine mit Druckluft beaufschlagte Düsenanordnung sein.

Aus der Schnittdarstellung von Fig. 2 ist ersichtlich, daß die Borsten oder Borstenbüschel 20 der Bürstwalze 4 in den Kern 21 der Bürstwalze 4 zur Drehachse 24 der Bürstwalze 4 unter einem spitzen Winkel α geneigt eingesetzt sind. Dadurch werden von der Bürstwalze 4 die in Fig. 2 mit 30 bzw. 31 bezeichneten Flächen der beiden Schenkel des U-Profils 2 und ein Teil der Innenfläche 33 des Steges des U-Profils 2 gereinigt.

Die Bürstwalze 5 besitzt ebenfalls zu ihrem Kern 25 bzw. ihrer Drehachse 26 unter einem spitzen Winkel α geneigte Borsten bzw. Borstenbüschel 27, wobei jedoch die Borstenbüschel 27 in die andere Richtung geneigt sind als die Borstenbüschel bzw. Borsten 20 der Bürstwalze 4. Dadurch werden von den Borsten bzw. Borstenbüschel 27 der Bürstwalze 5 die in Fig. 3 mit 34 und 35 bezeichneten Flächen der Schenkel des U-Profiles 2 und der andere Bereich der Innenfläche 33 des Steges des U-Profiles 2 gereinigt.

Die an der Unterseite des U-Profils, d.h. an der Außenfläche, die den Transportrollen 1 zugekehrt ist, angreifende Bürstwalze 8 kann, wie an sich bekannt, zu ihrer Achse 13 senkrecht ausgerichtete Borsten bzw. Borstenbüschel 14 besitzen.

Es ist erkennbar, daß durch die besondere Ausbildung der Bürstwalzen 4 und 5 mit nur zwei Bürstwalzen alle ihnen zugekehrten Flächen des U-Profils 2, ganz gleich, ob diese parallel oder senkrecht zur Drehachse 24 bzw. 26 der Bürstwalzen 4 und 5 ausgerichtet sind, gereinigt werden.

Um zu vermeiden, daß die Borsten bzw. Borstenbüschel 20 bzw. 27 der Bürstwalzen 4 und 5, den freien Rand 38 bzw. 39 des Schenkels des U-Profils 2, der gerade nicht gereinigt wird, entlangreiben und somit einem erhöhten Verschleiß ausgesetzt sind, können die mit Borsten oder Borstenbüscheln 20 bzw. 27 bestückten Bereiche 44, 45 der Bürstwalzen 4 bzw. 5, so wie in den Fig. 4 und 5 gezeigt, angeordnet sein. Es ist ersichtlich, daß die Bestückungen der Bürstwalzen 4 und 5, bezogen auf die Förderrichtung, zueinander versetzt angeordnet sind und die Unterbrechung 43 in der Bestückung beispielsweise einmal auf der einen und dann auf der anderen Seite der Längsmittelebene 42 der Vorrichtung angeordnet ist. Zweckmäßigerweise überlappen die Bereiche 44, in welchen die Bürstwalzen 4 und 5 mit Borsten oder Borstenbüscheln 20 bzw. 27 bestückt sind, einander ein wenig, damit die Fläche 33 des Profils 2 zuverlässig gereinigt wird. Es ist erkennbar, daß bei dieser Ausführungsform die Außenseiten der Schenkel des U-Profils 2 von den im Bereich 45 angeordneten Borsten bzw. Borstenbüscheln 20 bzw. 27 bearbeitet werden, so daß auch bei dieser Ausführungsform alle Außenflächen des Profils 2 gereinigt werden.

Wenn keine Bestückung im Bereich 45 der Bürstwalzen 4 und 5 vorgesehen ist, können senkrecht zur Drehachse 24 bzw. 26, rotierende Bürstwalzen mit senkrecht zu ihren Drehachsen abstehenden Borsten oder Borstenbüscheln vorgesehen sein.

Um die Lage des mit Borsten oder Borstenbüscheln 20 bzw. 27 nicht bestückten Bereiches 43 der Breite des zu reinigenden Profils 2 anzupassen (damit der eine Schenkel mit seinem Rand 38 oder 39 in diesem Bereich 43 liegt), kann die Bürstwalze oder einer oder beide der bestückten Bereiche 44, 45 in Richtung der Drehachse der Bürstwalzen 4 und 5 verstellbar sein.

Die Bürstwalzen 4, 5 können an verschiedene Profile oder Profilgrößen auch dadurch angepaßt werden, daß auf den Wellen 21, 25 der Bürstwalzen 4, 5 die Borsten bzw. Borstenbüschel 20, 27 tragende Hülsen 40 aufgeschoben werden. Die Hülsen 40 sind beispielsweise durch Nut-Feder-Kupplungen mit den Wellen 21, 25 drehfest verbunden und können durch Endscheiben oder Endkappen (nicht gezeigt) auf den Wellen 21, 25 in axialer Richtung festgelegt sein. Sollen nicht mit Borsten bzw. Borstenbüscheln 20, 27 bestückte Bereiche 43 der Bürstwalzen 4, 5 vorliegen, können auf die Wellen 21, 25, dort wo keine Borsten bzw. Borstenbüschel 20, 27 vorgesehen sein sollen, nackte Hülsen 41 aufgeschoben werden.

Die in Fig. 6 in Draufsicht gezeigte Ausführungsform entspricht im wesentlichen der Ausführungsform von Fig. 1 bis 3, wobei aber die Achsen 24, 26 der Bürstwalzen 4 und 5 zur Förderrichtung (Pfeil 3) bzw. zur Längserstreckung des Profils 2 schräggestellt sind. Dabei entspricht die Schrägstellung (Winkel β) der Achsen 24 und 26 - diese sind entgegengesetzt schräggestellt - etwa dem Winkel α, mit dem die Borsten oder Borstenbüschel 20 bzw. 27 zu den Drehachsen 24 bzw. 26 schräggestellt sind. Für die in Fig. 6 gezeigte Ausführungsform können auch einzelne oder alle Bürstwalzen mit der in den Fig. 4 und 5 gezeigten Ausführungsform verwendet werden.

Die erfindungsgemäße Vorrichtung ist für die verschiedensten Formen von Profilleisten verwendbar, die wenigstens einmal gewinkelt ausgeführt sind. Auch können mit der erfindungsgemäßen Vorrichtung Profilleisten aus beliebigen Werkstoffen, z.B. auch solche aus Glas oder Metall (Stahl) gereinigt werden.

Um ein ungleichmäßiges Abnützen der Borsten oder Borstenbüschel 20 bzw. 27 an den Schenkeln des zu reinigenden U-Profiles, insbesondere an den freien Rändern 38 bzw. 39 der Schenkel zu vermeiden, können die Bürsten 4 und/oder 5 in Richtung ihrer Achsen 24, 26 langsam hin- und herbewegt werden (quer zur Vorschubrichtung (Pfeil 3) des zu reinigenden Profils 2). So gelangen Borsten oder Borstenbüschel über einen breiten Bereich der Bürsten 4 und/oder 5 in den Bereich der Schenkel des Profiles 2 und die Abnützung der Borsten oder Borstenbüschel 20 wird gleichmäßiger. Um die Bürsten 4 und/oder 5 in Richtung ihrer Achsen 24 bzw. 26 zu bewegen, können an ihren Wellen 21 bzw. 25 angreifende Linearmotore (Druckmittelmotore od. dgl.) vorgesehen sein, die doppelt wirken oder die, wenn sie nur einfach wirken, gegen Federn, welche die Wellen 21 bzw. 25 der Bürsten 4 und/oder 5 in einer Richtung belasten, arbeiten.

Zusammenfassend kann die Erfindung beispielsweise wie folgt dargstellt werden:
Eine Vorrichtung zum Reinigen von U-Profilen 2 besitzt eine von außen am Steg angreifende Bürstwalze 8, die mit zu ihrer Drehachse senkrecht ausgerichteten Borsten 14 versehen ist, und zwei weitere Bürstwalzen 4, 5 mit Borsten 20, 27, die mit der Drehachse 24, 26 der Bürstwalzen 4, 5 einen spitzen Winkel (α) einschließen. Die Bürstwalzen 4, 5 mit zu ihren Drehachsen 24, 26 in entgegengesetzte Richtungen geneigten Borsten 20, 27 sind, bezogen auf die Bewegungsrichtung (Pfeil 3) des Profils 2 durch die Vorrichtung, nacheinander angeordnet.

## Patentansprüche

1. Vorrichtung zum Reinigen von wenigstens einfach gewinkelten Profilen (2) mit drehangetriebenen Bürstwalzen (4, 5), wobei Borsten oder Borstenbüschel (20, 27) der Bürstwalzen (4, 5) mit den Drehachsen (24, 26) der Bürstwalzen (4, 5) spitze Winkel (α) einschließen, dadurch gekennzeichnet, daß wenigstens zwei Bürstwalzen (4, 5), bezogen auf die Förderrichtung (Pfeil 3) des Profils (2) durch die Vorrichtung, nacheinander angeordnet sind, daß alle Borsten oder Borstenbüschel (20, 27) jeder Bürstwalze (4, 5) mit der Drehachse (24, 26) der Bürstwalze (4, 5) einen einheitlichen, spitzen Winkel (α) einschließen, daß alle Borsten oder Borstenbüschel (20, 27) einer Bürstwalze (4, 5) ausschließlich in die selbe Richtung geneigt sind und daß die Borsten oder Borstenbüschel (20) der einen Bürstwalze (4) in die eine und die Borsten oder Borstenbüschel (27) der anderen Bürstwalze (5) in die andere Richtung geneigt sind.

2. Vorrichtung nach Anspruch 1, dadurch gekennzeichnet, daß die Bürstwalzen (4, 5), deren Borsten oder Borstenbüschel (20, 27) mit den Drehachsen (24, 26) der Bürstwalze (4, 5) einen spitzen Winkel (α) einschließen, von der selben Seite her am Profil (2) angreifen.

3. Vorrichtung nach Anspruch 1, dadurch gekennzeichnet, daß vor oder nach den Bürstwalzen (4, 5) mit zu ihrer Drehachse (24, 26) schräggestellten Borsten oder Borstenbüscheln (20, 27) wenigstens eine Bürstwalze (8) mit zu ihrer Drehachse (13) senkrecht ausgerichteten Borsten (14) vorgesehen ist, die von der den Bürstwalzen (4, 5) gegenüberliegenden Seite her am Profil (2) angreift (Fig 1 bis 3).

4. Vorrichtung nach einem der Ansprüche 1 bis 3, dadurch gekennzeichnet, daß die mit schräggestellten Borsten oder Borstenbüscheln (20, 27) bestückten Bereiche (44, 45) der Bürstwalzen (4, 5), in Förderrichtung (Pfeil 3) des zu reinigenden Profils (2) gesehen, zueinander versetzt angeordnet sind (Fig. 1 bis 3).

5. Vorrichtung nach einem der Ansprüche 1 bis 4, dadurch gekennzeichnet, daß die mit schräggestellten Borsten oder Borstenbüscheln (20, 27) bestückten Bereiche (44, 45) der Bürstwalzen (4, 5) einander überlappen.

6. Vorrichtung nach Anspruch 4 oder 5, dadurch gekennzeichnet, daß zwischen den mit Borsten oder Borstenbüscheln (20, 27) bestückten Bereichen (44, 45) der Bürstwalzen (4, 5) ein borstenfreier Bereich (43) vorgesehen ist (Fig. 4, 5).

7. Vorrichtung nach einem der Ansprüche 1 bis 6, dadurch gekennzeichnet, daß die Bürstwalzen (4, 5) in Richtung ihrer Drehachsen (24, 26) verstellbar sind (Fig. 2, 3).

8. Vorrichtung nach einem der Ansprüche 4 bis 7, dadurch gekennzeichnet, daß wenigstens einer der mit Borsten oder Borstenbüscheln (20, 27) bestückten Bereiche (44, 45) am Bürstenkern (21, 25) in Richtung der Drehachse (24, 26) der Bürstwalzen (4, 5) verstellbar ist (Fig. 2 bis 5).

9. Vorrichtung nach einem der Ansprüche 1 bis 8, dadurch gekennzeichnet, daß die Borsten oder Borstenbüschel (20, 27) von Hülsen (40) getragen werden, die auf den Wellen (21, 25) der Bürstwalzen (4, 5) auf Drehung gekuppelt in Achsrichtung festgelegt sind (Fig. 4, 5).

10. Vorrichtung nach einem der Ansprüche 6 bis 9, dadurch gekennzeichnet, daß im borstenfreien Bereich (43) wenigstens eine Hülse (41) ohne Borsten (20, 27) angeordnet ist (Fig. 4, 5).

11. Vorrichtung nach einem der Ansprüche 1 bis 10, dadurch gekennzeichnet, daß die Drehachse (24, 26) wenigstens einer der Bürstwalzen (4 oder 5) zur Richtung der Längserstreckung des zur reinigenden Profils (2) unter einem spitzen Winkel (β) geneigt ist.

12. Vorrichtung nach Anspruch 11, dadurch gekennzeichnet, daß der Winkel (β) im wesentlichen gleich groß ist wie der Winkel (α), den die Borsten oder Borstenbüschel (20, 27) mit der Drehachse (24, 26) der Bürstwalze (4 bzw. 5) einschließen.

13. Vorrichtung nach Anspruch 11 oder 12, dadurch gekennzeichnet, daß die Drehachsen (24, 26) der Bürstwalzen (4, 5) um vorzugsweise gleich große, aber entgegengesetzte Winkel (β) zur Förderrichtung (Pfeil 3) des Profils (2) geneigt sind.

## Claims

1. Device for cleaning profiles (2) which comprise at least one angle, with rotarily-driven brush rollers (4, 5), bristles or groups of bristles (20, 27) of the brush rollers (4, 5) enclosing an acute angle (α) with the axes of rotation (24, 26) of the brush rollers (4, 5), characterised in that at least two brush rollers (4, 5) are disposed one after the other with respect to the direction of travel (arrow 3) of the profile (2) through the device, in that all the bristles or groups of bristles (20, 27) of each brush roller (4, 5) enclose with the axis of rotation (24, 26) of the brush roller (4, 5) a uniform acute angle (α), in that all the bristles or groups of bristles (20, 27) of a brush roller (4, 5) are exclusively inclined in the same direction, and in that the bristles or groups of bristles (20) of one brush roller (4) are inclined in one direction, and the bristles or groups of bristles (27) of the other brush roller (5) are inclined in the other direction.

2. Device according to claim 1, characterised in that the brush rollers (4, 5), whose bristles or groups of bristles (20, 27) enclose with the axes of rotation (24, 26) of the brush roller (4, 5) and acute angle (α), engage from the same side on the profile (2).

3. Device according to claim 1, characterised in that there is provided, before or after the brush rollers (4, 5) with bristles or groups of bristles (20, 27) positioned obliquely to their axis of rotation (24, 26), at least one brush roller (8) with bristles (14) aligned vertically to its axis of rotation (13), and which engages from the side of the profile (2) opposite the brush rollers (4, 5) (Figs. 1 to 3).

4. Device according to one of claims 1 to 3, characterised in that the areas (44, 45) of the brush rollers (4, 5) fitted with obliquely-positioned bristles or groups of bristles (20, 27), seen in the direction of travel (arrow 3) of the profile (2) to be cleaned, are offset to one another (Figs. 1 to 3).

5. Device according to one of claims 1 to 4, characterised in that the areas (44, 45) of the brush rollers (4, 5) fitted with obliquely-positioned bristles or groups of bristles (20, 27), overlap one another.

6. Device according to claim 4 or 5, characterised in that there is provided, between the areas (44, 45) of the brush rollers (4, 5) fitted with
bristles or groups of bristles (20, 27), an area (43) free of bristles (Figs. 4, 5).

7. Device according to one of claims 1 to 6, characterised in that the brush rollers (4, 5) are displaceable in the direction of their axes of rotation (24, 26) (Figs. 2, 3).

8. Device according to one of claims 4 to 7, characterised in that at least one of the areas (44, 45) fitted with bristles or groups of bristles (20, 27) on the brush core (21, 25) , is displaceable in the direction of the axis of rotation (24, 26) of the brush rollers (4, 5) (Figs. 2 to 5).

9. Device according to one of claims 1 to 8, characterised in that the bristles or groups of bristles (20, 27) are carried by sleeves (40), are coupled to rotate on the shafts (21, 25) of the brush rollers (4, 5), and are secured thereon in the axial direction (Figs. 4, 5).

10. Device according to one of claims 6 to 9, characterised in that at least one sleeve (41) without bristles (20, 27) is disposed in the bristle-free area (43) (Figs. 4, 5).

11. Device according to one of claims 1 to 10, characterised in that the axis of rotation (24, 26) of at least one of the brush rollers (4 or 5) is inclined at an acute angle (β) in the direction of the longitudinal extension of the profile (2) to be cleaned.

12. Device according to claim 11, characterised in that the angle (β) is substantially equal in size to the angle (α) enclosed by the bristles or groups of bristles (20, 27) with the axis of rotation (24, 26) of the brush roller (4 or 5).

13. Device according to claim 11 or 12, characterised in that the axes of rotation (24, 26) of the brush rollers (4, 5) are inclined about equal-sized, but opposite angles (β) relative to the direction of travel (arrow 3) of the profile (2).

## Revendications

1. Dispositif pour le nettoyage de profilés (2) pourvus d'au moins un angle, comportant des brosses cylindriques (4, 5) entraînées en rotation, les poils ou les touffes de poils (20, 27) des brosses cylindriques (4, 5) formant un angle aigu (α) avec les axes de rotation (24, 26) des brosses cylindriques (4, 5), caractérisé par le fait qu'au moins deux brosses cylindriques (4, 5) sont disposées l'une derrière l'autre par rapport à la direction de transport (flèche 3) du profilé (2) dans le dispositif, par le fait que tous les poils ou touffes de poils (20, 27) de chaque brosse cylindrique (4, 5) forment un angle (α) aigu identique avec l'axe de rotation (24, 26) des brosses cylindriques (4, 5), par le fait que tous les poils ou touffes de poils (20, 27) d'une brosse cylindrique (4, 5) sont inclinés exclusivement dans la même direction et par le fait que les poils ou touffes de poils (20) de l'une (4) des brosses cylindriques sont inclinés dans une direction et les poils ou touffes de poils (27) de l'autre (5) brosse cylindrique sont inclinés dans l'autre direction.

2. Dispositif selon la revendication 1, caractérisé par le fait que les brosses cylindriques (4, 5) dont les poils ou touffes de poils (20, 27) forment un angle (α) aigu avec les axes de rotation (24, 26) de la brosse cylindrique (4, 5) agissent sur le même côté du profilé (2).

3. Dispositif selon la revendication 1, caractérisé par le fait qu'il est prévu, en amont ou en aval des brosses cylindriques (4, 5) pourvues de poils ou de touffes de poils (20, 27) inclinés par rapport à l'axe de rotation (24, 26) desdites brosses, au moins une brosse cylindrique (8) qui est pourvue de poils (14) orientés perpendiculairement à son axe de rotation (13) et qui agit sur le côté du profilé (2) opposé aux brosses cylindriques (4, 5) (figures 1 à 3).

4. Dispositif selon l'une des revendications 1 à 3, caractérisé par le fait que les régions (44, 45) des brosses cylindriques (4, 5) pourvues de poils ou de touffes de poils (20, 27) inclinés sont disposées de manière mutuellement décalée dans la direction de transport (flèche 3) du profilé (2) à nettoyer (figures 1 à 3).

5. Dispositif selon l'une des revendications 1 à 4, caractérisé par le fait que les régions (44, 45) des brosses cylindriques pourvues de poils ou de touffes de poils (20, 27) inclinés se chevauchent mutuellement.

6. Dispositif selon la revendication 4 ou la revendication 5, caractérisé par le fait qu'il est prévu entre les régions (44, 45) des brosses cylindriques (4, 5) pourvues de poils ou de touffes de poils (20, 27) une région (43) dépourvue de poils (figures 4, 5).

7. Dispositif selon l'une des revendications 1 à 6, caractérisé par le fait que les brosses cylindriques (4, 5) peuvent être déplacées dans la direction de leurs axes de rotation (24, 26).

8. Dispositif selon l'une des revendications 4 à 7, caractérisé par le fait qu'au moins l'une des régions (44, 45) pourvues de poils ou de touffes de poils (20, 27) est agencée sur le support (21, 25) de brosse avec possibilité de déplacement dans la direction de l'axe de rotation (24, 26) des brosses cylindriques (4, 5) (figure 2 à 5).

9. Dispositif selon l'une des revendications 1 à 8, caractérisé par le fait que les poils ou les touffes de poils (20, 27) sont portés par des tubes (40) qui sont fixés axialement sur les arbres (21, 25) des brosses cylindriques (4, 5) et sont couplés rotation avec ceux-ci (figures 4, 5).

10. Dispositif selon l'une des revendications 6 à 9, caractérisé par le fait qu'au moins un tube (41) sans poils (20, 27) est disposé dans la région (43) sans poils (figures 4, 5).

11. Dispositif selon l'une des revendications 1 à 10, caractérisé par le fait que l'axe de rotation (24, 26) d'au moins l'une des brosses cylindriques (4 ou 5) est incliné suivant un angle aigu (β) par rapport à la direction longitudinale du profilé (2) à nettoyer.

12. Dispositif selon la revendication 11, caractérisé par le fait que l'angle (β) est sensiblement égal à l'angle (α) que forment les poils ou les touffes de poils (20, 27) avec l'axe de rotation (24, 26) de la brosse cylindrique (4 ou 5).

13. Dispositif selon la revendication 11 ou la revendication 12, caractérisé par le fait que les axes de rotation (24, 26) des brosses cylindriques (4, 5) sont inclinés de préférence de la même valeur angulaire (β) mais dans des directions opposées par rapport à la direction de transport (flèche 3) du profilé (2).
